# EUROPÄISCHE PATENTSCHRIFT

(11) **EP 0 568 721 B1**
(45) Veröffentlichungstag und Bekanntmachung des Hinweises auf die Patenterteilung: **10.12.1997**
(21) Anmeldenummer: 92107794.7
(22) Anmeldetag: 08.05.1992
(51) Int. Cl.: H04R 3/04

(54) **Verfahren zur Anpassung des akustischen Volumens und des Hochpassfilters 2. Ordnung eines Lautsprecher-Chassis**
Method of adapting the acoustic volume and the second-order high-pass filter of a loudspeaker chassis
Procédé d'adaptation du volume acoustique et du filtre passe-haut d'ordre deux d'un chassis à haut-parleur

(43) Veröffentlichungstag der Anmeldung: 10.11.1993
(73) Patentinhaber: Kroll, Clemens, D-82131 Stockdorf (DE)
(72) Erfinder: Kroll, Clemens, D-82131 Stockdorf (DE)

(56) Entgegenhaltungen:
- US-A- 4 383 134
- US-A- 4 483 015
- JOURNAL OF THE AUDIO ENGINEERING SOCIETY. Bd. 27, Nr. 7/8, Juli 1979, NEW YORK US Seiten 548 - 561;J.E.BENSON 'Synthesis of High -Pass Filtered Loudspeaker Systems Part 1 Isolated Filters Driving Second-Order (Closed-Box) Systems'
- JOURNAL OF THE AUDIO ENGINEERING SOCIETY. Bd. 27, Nr. 10, Oktober 1979, NEW YORK US, Seiten 769 - 779; J.E. BENSON 'SYNTHESIS OF High-Pass Filtered Loudspeaker Systems Part 2 - Isolated Filters Driving Forth-Order (Reflex) Systems'

## Beschreibung

Die Erfindung betrifft ein Verfahren und einen Lautsprecher gemäß den Ansprüchen 1 bzw. 3.

Im Lautsprecherbau werden für elektrodynamische Lautsprecherchassis verschiedene Aufbauprinzipien verwendet: geschlossene Gehäuse, Baß-Reflex-boxen, Passivmembranen, Satelliten / Subwoofersysteme, Chassis mit 2 Spulen, Compoundsysteme, Transmissionlines, Hörner und davon abgeleitete Systeme. Des weiteren existieren aktive Systeme, bestehend aus Lautsprecher und dazugehöriger Elektronik, in denen auch Verbesserungen wie Frequenzgangkorrektur, Rückkoppelung oder komplexer Ausgangswiderstand des Verstärkers realisiert werden können. Neben dem elektrodynamischen Lautsprecher existieren noch Elektrostaten, Magnetostaten, Bändchen und Andere, die zur Wiedergabe tiefer Frequenzen weniger geeignet sind.

Allen Möglichkeiten gemeinsam ist das große Gehäuse, wenn gute Tiefbaßwiedergabe erreicht werden soll. Compoundsysteme schneiden beim Gehäusevolumen etwas besser ab als andere, erfordem aber im Chassisbereich den doppelten Aufwand. Aktive Systeme stoßen bei ihren Beeinflussungsmöglichkeiten des Baßbereiches schnell an die thermischen Grenzen der beteiligten Lautsprecherchassis. Auch ist der Aufwand aktiver Systeme sehr hoch.

Der vorliegenden Erfindung liegt die Aufgabe zugrunde, in einem passiven Lautsprechersystem bei vorgegebenem Lautsprecherchassis unter Berücksichtigung der Rückwirkungen des Lautsprecherchassis bestimmte akustisch günstige (geringe Resonanzgüte z.B. die maximal flache Butterworth-Charakteristik), oder für die Konstruktion von Mehrwegesystemen notwendige Frequenzgangtypen (z.B. Linkwitz-Charakteristik) zu realisieren bei gleichzeitiger Berücksichtigung der Zielgrößen kleines Gehäusevolumen und tiefreichende Wiedergabe.
Diese Aufgabe wird durch die in den Ansprüchen 1 bzw. 3 aufgeführten Merkmale gelöst.

Aus der amerikanischen Patentschrift US-A-4 383 134 ist ein Lautsprechersystem bekannt, welches ein Hochpaßfilter verwendet. Während dort der Schwerpunkt in der Kombination des Filters mit einem Lautsprecher mit gezielt einzustellenden Parametem liegt (Membranmasse und Nachgiebigkeit der Membranaufhängung werden auf vordefinierte Werte gebracht) wird hier von einem gegebenen Lautsprecherchassis ausgegangen und das Gehäusevolumen und der Filter zur Einstellung akustisch günstiger Eigenschaften gezielt dimensioniert.

Der Erfindungsgedanke, die Lösungsmethode und ein gerechnetes Ausführungsbeispiel werden nachfolgend für den Fall des Hochpaßfilters 2. Grades beschrieben; die Übertragung auf Filter höherer Ordnung ist sinngemäß durchzuführen.

Folgende Bezeichnungen und Abkürzungen werden verwendet:
Parameter des Lautsprecherchassis:
- R₀ ,: Gleichstromwiderstand des verwendeten Lautsprechers f₀ Resonanzfrequenz des Chassis im nicht eingebauten Zustand
- Vₐₛ: Äquivalentvolumen des Chassis
- Qₘₛ: mechanische Resonanzgüte des Chassis im nicht eingebauten Zustand
- Qₜₛ: gesamte Resonanzgüte des Chassis im nicht eingebauten Zustand, bestehend aus elektrischer und mechanischer Resonanzgüte unter Berücksichtigung von Zuleitungswiderständen oder Widerständen von Längsspulen weiterer Frequenzweichenbauteile
weitere verwendete Größen:
- Q_{F} =: R₀ $\sqrt{\text{C/L}}$ Güte des Filters 2. Grades;
- C, L: siehe Bild 3, Kondensator und Spule des Hochpaßfilters 2. Grades
- V_{ab}: das akustische Volumen der Box, das tatsächliche Volumen liegt dann ca. 15% darunter, je nach verwendeter Bedämpfung
- f_{gr}: die erreichbare untere Grenzfrequenz des Systems
normierte Größen:${\text{f}}_{\text{norm}} {\text{= f}}_{\text{gr}} {\text{/ f}}_{\text{0}}$${\text{V}}_{\text{norm}} {\text{= V}}_{\text{ab}} {\text{/ V}}_{\text{as}}$${\text{C = C}}_{\text{norm}} {\text{/ f}}_{\text{0}} {\text{R}}_{\text{0}}$${\text{L = L}}_{\text{norm}} {\text{R}}_{\text{0}} {\text{/ f}}_{\text{0}}$ F, y, a sind Zwischengrößen zur Vereinfachung der Formeln.

A, B sind Konstanten, die den Typus des erzielten akustischen Gesamthochpasses 4. Grades beschreiben,
z.B. A = 2.613, B = 3.414 für Butterworthcharakteristik
A = 2.828 , B = 4.0 für Linkwitzcharakteristik.

Nun werden mathematisch formuliert:
- die Schwingungsdifferentialgleichung des Lautsprecherchassis (der akustische Tiefpaßcharakter des Chassis bleibt bei diesen Überlegungen schadlos unberücksichtigt, da der Filter am unteren Übertragungsbereich arbeitet.),
- Differentialgleichungen der Hochpaßelemente,
- Zusammenhang Schalldruck - Auslenkung der Membran,
- Transformation mechanischer in elektrische Größen am Chassis,
- Knoten- und Maschengleichungen.

Daraus läßt sich der akustische Frequenzgang des gesamten Systems berechnen. Das Gleichungssystem und seine Auflösung wird am Beispiel des Filters 2. Grades gezeigt. Um auf einen bestimmten Typus von akustischem Hochpaß 4. Grades zu kommen, muß folgendes Gleichungssystem erfüllt sein:${\text{a / Q}}_{\text{F}} {\text{+1 / a F Q}}_{\text{ts}} \text{= A}$${\text{a}}^{\text{2}} {\text{+ 1 / a}}^{\text{2}} {\text{+ 1 / Q}}_{\text{F}} {\text{Q}}_{\text{ms}} \text{F = B}$${\text{a / F Q}}_{\text{ts}} {\text{+ 1 / a Q}}_{\text{F}} \text{= D (D = A für symmetrische Polynome)}$

Dies führt zu folgenden Gleichungen:$\text{1. y = 0.5 (B - 2 +} \sqrt{{\left(\text{B+2}\right)}^{2} {\text{-4 A}}^{\text{2}} {\text{Q}}_{\text{ts}} {\text{/Q}}_{\text{ms}}} \text{)}$$\text{2. a =} \sqrt{\text{0.5 (} \text{y} \text{±} \sqrt{{\text{y}}^{\text{2}} \text{-4}} \text{)}}$${\text{3. F = (a+1/a) / A Q}}_{\text{ts}}$${\text{4. C}}_{\text{norm}} {\text{= Q}}_{\text{ts}} {\text{a}}^{\text{2}} \text{/ 2π}$${\text{5. L}}_{\text{norm}} {\text{= a}}^{\text{2}} {\text{/ F}}^{\text{2}} {\text{Q}}_{\text{ts}} \text{2π}$${\text{6. f}}_{\text{norm}} \text{= F / a}$${\text{7. V}}_{\text{norm}} {\text{= 1 / (F}}^{\text{2}} \text{-1)}$

Dabei ergeben die Lösungen, die in Gleichung 2. das Minuszeichen verwenden bei gleichem Gehäusevolumen höhere Grenzfrequenzen. Ebenso existieren für die Filter höherer Ordnung entsprechend mehrere Lösungen.

In den Bildem 1 und 2 sind das normierte Volumen des Gehäuses und die auf die Resonanzfrequenz bezogene Grenzfrequenz des Gesamtsystems 4. Grades für Butterworth - und Linkwitzabstimmung (Bu4, Li4) dargestellt, der Parameter Qₘₛ wurde = 5 gesetzt. (Bei den Linkwitzabstimmungen bezieht sich die Grenzfrequenz auf den -6 dB Punkt.) Zum Vergleich mit herkömmlichen Lösungen sind in den Diagrammen auch die Abstimmungen im geschlossenen Gehäuse ohne Filter (Bu2, Li2) dargestellt. Diese sind nach den bekannten Formeln (Literaturhinweis am Ende der Beschreibung) berechnet. Ebenfalls zum Vergleich findet man die Baßreflexabstimmung nach Thiele/Small. (Literaturhinweis; Q_{L} = 7). Man sieht auch (Bu3), daß ein Filter ersten Grades (nur ein Kondensator) die Aufgabenstellung nicht löst: bei Anpassung zum Butterworthfrequenzgang 3. Grades ergeben sich zwar kleine Gehäuse (Bild 1), aber die höchsten Grenzfrequenzen im Vergleich (Bild 2). Die Diagramme 1 und 2 zeigen darüber hinaus, daß die erfindungsgemäße Anpassung über einen sehr weiten Bereich von Chassisparametem möglich ist; insbesondere werden Chassis verwendbar, deren Parameter sonst für eine akustisch günstige Gehäuseauslegung ungeeignet sind.

Betrachtet wird nun als Beispiel ein Baßlautsprecherchassis mit folgenden Parametem: (z.B. Subwoofer oder Baß)
Qₘₛ = 5; f₀ = 30 Hz
Qₜₛ = 0.5; Vₐₛ = 80 Liter
Bei Bu2 Abstimmung (Gehäuse ohne Filter) ergibt sich:
V_{ab} = 80 Liter, f_{grenz} = 42.4 Hz.
Bu4 Abstimmung gemäß Erfindung liefert:
V_{ab} = 38 Liter, f_{grenz} = 30.7 Hz.

Im Fall des betrachteten Chassis ergeben sich folgende Vorteile:
- das benötigte Gehäusevolumen ist halb so groß wie bei herkömmlichen Lösungen,
- der Frequenzbereich ist um den Faktor 1.4 (eine halbe Oktave) nach unten erweitert,
- es wird ein akustisch günstiger Zielfrequenzgang realisiert,
- gleichzeitig schützt die erfindungsgemäße Filterauslegung das Chassis wie ein Subsonicfilter.

Eine bevorzugte Anwendung ergibt sich z.B. bei Systemen mit extemem oder integriertem Subwoofer. Hier kann auch der an den Subwoofer anschließende Tief-/Tiefmitteltöner erfindungsgemäß angesteuert werden, vorzugsweise als Linkwitzsystem 4. Grades. Ebenso kann dann auch die in Gleichung 2. sich ergebende Möglichkeit einer höheren Grenzfrequenz vorteilhaft zur Anwendung kommen. Bei passiver Abtrennung (durch weitere Filterelemente, in Mehrwege-Systemen) des betrachteten Chassis hin zu höheren Frequenzen empfiehlt sich die Impedanzkompensation des Chassis mittels parallel geschaltetem RC-Glied. Die erfindungsgemäße Auslegung ermöglicht exakte Frequenzgangcharakteristiken, wie sie zur Konstruktion von Frequenzweichen notwendig sind (z.B. Li4). Daher ist die Erfindung auch vorteilhaft im Mittel- und Hochtonbereich einsetzbar.

In einer weiteren Ausgestaltung der Erfindung wird man die Längswiderstände von verwendeten Induktivitäten oder Zuleitungen in die Auslegungsrechnung mit einbeziehen. Ebenso ist es möglich, die Erfindung mit dem Compound-Prinzip zu verbinden oder zur Erreichung höherer Lautstärken mehrere Chassis - auch mit einem gemeinsamen Filter - zu verwenden. Des weiteren ist es nach den gemachten Ausführungen möglich, den Erfindungsgedanken und die Berechnungsmethodik auf geschlossene Gehäuse zu übertragen, die mittels eines akustischen Fließwiderstandes bedämpft sind oder die mit einem mechanischen Bandpaß (Bandpaß-Gehäuse) versehen sind.

Literatur:
Lautsprecher Jahrbuch, Michael Gaedtke, Münster,
HIFISOUND LSV, 1989, ISBN 3-9801310-1-7

## Patentansprüche

1. Verfahren zur gezielten Anpassung des akustischen Volumens V_{ab} und des passiven L, C-Hochpaßfilters 2. Ordnung eines in einem geschlossenen Gehäuse angeordneten elektrodynamischen Lautsprecher-Chassis an die gesamte Resonanzgüte Qₜₛ, die mechanische Resonanzgüte Qₘₛ und die Resonanzfrequenz f₀ des Chassis jeweils im nicht eingebauten Zustand, an den Gleichstromwiderstand Rₒ und das Äquivalentvolumen Vₐₛ des Chassis und an die Konstanten A, B und D, die den Typus des erzielten akustischen Gesamthochpasses 4. Grades beschreiben, wobei das Lautsprecher-Chassis über das Hochpaßfilter 2. Ordnung betrieben wird und wobei zur Anpassung folgende Gleichungen verwendet werden:${\text{I) V}}_{\text{ab}} {\text{= V}}_{\text{norm}} {\text{V}}_{\text{as}}$${\text{II) C = C}}_{\text{norm}} {\text{/ f}}_{\text{0}} {\text{R}}_{\text{0}}$${\text{III) L = L}}_{\text{norm}} {\text{R}}_{\text{0}} {\text{/ f}}_{\text{0}}$${\text{IV) V}}_{\text{norm}} {\text{= 1 / (F}}^{\text{2}} \text{-1)}$${\text{V) C}}_{\text{norm}} {\text{= Q}}_{\text{ts}} {\text{a}}^{\text{2}} \text{/ 2π}$${\text{VI) L}}_{\text{norm}} {\text{= a}}^{\text{2}} {\text{/ F}}^{\text{2}} {\text{Q}}_{\text{ts}} \text{2π}$${\text{VII) F = (a+1/a) / A Q}}_{\text{ts}}$$\text{VIII) a =} \sqrt{\text{0.5 (} \text{y} \text{±} \sqrt{{\text{y}}^{\text{2}} \text{-4}} \text{)}}$$\text{IX) y = 0.5 (B - 2 +} \sqrt{{\left(\text{B+2}\right)}^{2} {\text{-4 A}}^{\text{2}} {\text{Q}}_{\text{ts}} {\text{/Q}}_{\text{ms}}} \text{)}$${\text{X) a / Q}}_{\text{F}} {\text{+ 1 / a F Q}}_{\text{ts}} \text{= A}$${\text{XI) a}}^{\text{2}} {\text{+ 1 / a}}^{\text{2}} {\text{+ 1 / Q}}_{\text{F}} {\text{Q}}_{\text{ms}} \text{F = B}$${\text{XII) a / F Q}}_{\text{ts}} {\text{+ 1 / a Q}}_{\text{F}} \text{= D}$${\text{XIII) Q}}_{\text{F}} {\text{= R}}_{\text{0}} \sqrt{\text{C/L}}$ mit
L, C: Spule, Kondensator des Hochpaßfilters 2. Ordnung
Q_{F}: Güte des Filters 2. Ordnung
Vₙₒᵣₘ: normiertes Volumen des Gehäuses
Lₙₒᵣₘ: normierte Induktivität der Spule L
Cₙₒᵣₘ: normierte Kapazität des Kondensators C
F, y, a: Zwischengrößen zur Berechnung

2. Verfahren nach Anspruch 1, *dadurch gekennzeichnet, daß* zur Erzielung einer höheren Grenzfrequenz in Gleichung VIII) die Lösung mit dem Minuszeichen verwendet wird.

3. Lautsprecher, erhältlich durch das Verfahren nach einem der Ansprüche 1 oder 2.

4. Lautsprecher nach Anspruch 3, *dadurch gekennzeichnet, daß* vorhandene Serienwiderstände in der Berechnung mitberücksichtigt sind.

5. Lautsprecher nach einem der Ansprüche 3 oder 4, *dadurch gekennzeichnet, daß* dem Lautsprecher ein RC-Glied zur Kompensation der Schwingspuleninduktivität parallel geschaltet ist.

6. Lautsprecher nach einem der Ansprüche 3 bis 5, *dadurch gekennzeichnet, daß* dem Hochpaßfilter passive Tiefpaßfilter hinzugefügt sind.

7. Lautsprecher nach einem der Ansprüche 3 bis 6, *dadurch gekennzeichnet, daß* es sich um einen Subwoofer handelt.

8. Lautsprecher nach einem der Ansprüche 3 bis 7, *dadurch gekennzeichnet, daß* es sich um einen Tief-/Tiefmitteltöner in einem System mit oder ohne integriertem oder extemem Subwoofer handelt.

9. Lautsprecher nach einem der Ansprüche 3 bis 7, *dadurch gekennzeichnet, daß* es sich um einen Mittel- oder Hochtöner handelt.

10. Lautsprecher nach einem der Ansprüche 3 bis 9, *dadurch gekennzeichnet, daß* mehrere Chassis im betrachteten Frequenzband akustisch parallel oder in Reihe oder kombiniert vorhanden sind.

11. Lautsprecher nach einem der Ansprüche 3 bis 10, *dadurch gekennzeichnet, daß* das Volumen des geschlossenen Gehäuses durch einen akustischen Strömungswiderstand mit der Umgebung in Verbindung steht.

12. Lautsprecher nach einem der Ansprüche 3 bis 11, *dadurch gekennzeichnet, daß* er mit dem Bandpaßgehäuse kombiniert ist.

13. Verfahren nach einem der Ansprüche 1 oder 2, *dadurch gekennzeichnet*, *daß* die Konstanten A = D gewählt werden.

## Claims

1. System for methodically adjusting the acoustical volume V_{ab} and the passive 2nd order L, C - highpass filter of an electrodynamic driver in a closed box to the total quality factor Qₜₛ, to the mechanical quality factor Qₘₛ and to the drivers resonance frequency f₀ measured without enclosure in each case, to the drivers dc resistance Rₒ and equivalent volume Vₐₛ and to the constants A, B and D determining the type of the achieved 4th order acoustical overall highpass, using the 2nd order highpass filter to run the driver and using the following equations for adjustment:${\text{I) V}}_{\text{ab}} {\text{= V}}_{\text{norm}} {\text{V}}_{\text{as}}$${\text{II) C = C}}_{\text{norm}} {\text{/ f}}_{\text{0}} {\text{R}}_{\text{0}}$${\text{III) L= L}}_{\text{norm}} {\text{R}}_{\text{0}} {\text{/ f}}_{\text{0}}$${\text{IV) V}}_{\text{norm}} {\text{= 1 / (F}}^{\text{2}} \text{-1)}$${\text{V) C}}_{\text{norm}} {\text{= Q}}_{\text{ts}} {\text{a}}^{\text{2}} \text{/ 2π}$${\text{VI) L}}_{\text{norm}} {\text{= a}}^{\text{2}} {\text{/ F}}^{\text{2}} {\text{Q}}_{\text{ts}} \text{2π}$${\text{VII) F = (a+1/a) / A Q}}_{\text{ts}}$$\text{VIII) a =} \sqrt{\text{0.5 (} \text{y} \text{±} \sqrt{{\text{y}}^{\text{2}} \text{-4}} \text{)}}$$\text{IX) y = 0.5 (B - 2 +} \sqrt{{\left(\text{B+2}\right)}^{2} {\text{-4 A}}^{\text{2}} {\text{Q}}_{\text{ts}} {\text{/Q}}_{\text{ms}}} \text{)}$${\text{X) a / Q}}_{\text{F}} {\text{+ 1 / a F Q}}_{\text{ts}} \text{= A}$${\text{XI) a}}^{\text{2}} {\text{+ 1 / a}}^{\text{2}} {\text{+ 1 / Q}}_{\text{F}} {\text{Q}}_{\text{ms}} \text{F = B}$${\text{XII) a / F Q}}_{\text{ts}} {\text{+ 1 / a Q}}_{\text{F}} \text{= D}$${\text{XIII) Q}}_{\text{F}} {\text{= R}}_{\text{0}} \sqrt{\text{C/L}}$ with
L, C: inductor, capacitor of the 2nd order highpass filter
Q_{F}: quality factor of the 2nd order filter
Vₙₒᵣₘ: normalized enclosure volume
Lₙₒᵣₘ: normalized inductivity of inductor L
Cₙₒᵣₘ: normalized capacity of capacitor C
F, y, a: variables to make formulas easier

2. System according to claim 1, *comprising* the minus sign is used in equation VIII) to achieve a higher cut-off frequency.

3. Loudspeaker, obtainable by the system of one of the claims 1 or 2.

4. Loudspeaker according to claim 3, *comprising* existing series resistors are regarded in the calculations.

5. Loudspeaker according to one of the claims 3 or 4, *comprising* a RC network is added in parallel to compensate for voice coil inductivity.

6. Loudspeaker according to one of the claims 3 through 5, *comprising* passive low-pass filters are added to the passive highpass filter according to the invention.

7. Loudspeaker according to one of the claims 3 through 6, *comprising* the loudspeaker being a subwoofer.

8. Loudspeaker according to one of then claim 3 through 7, *comprising* the driver under consideration being a bass / bass-midrange driver in a system with or without external or integrated subwoofer.

9. Loudspeaker according to one of the claims 3 through 7, *comprising* the spirit of the invention being applicated to midrange drivers or tweeters.

10. Loudspeaker according to one of the claims 3 through 9, *comprising* there are several drivers acoustically parallel or in series or combined in the frequency range under consideration.

11. Loudspeaker according to one of the claims 3 through 10, *comprising* the enclosure volume being connected to the outside by means of a flow resistor.

12. Loudspeaker according to one of the claims 3 through 11, *comprising* the invention being combined with band-pass enclosure principle.

13. System according to one of the claims 1 or 2, *comprising* the constants are chosen to A = D.

## Revendications

1. Procédé destiné à l'adaptation ciblée du volume acoustique V_{ab} et du filtre passe-haut passif L, C de 2ème ordre d'un châssis de haut-parleur électrodynamique disposé dans un boîtier fermé, à l'ensemble de l'acuité de résonance Qₜₛ, à l'acuité de résonance mécanique Qₘₛ et à la fréquence de résonance f₀ du châssis, respectivement dans l'état non monté, à la résistance ohmique Rₒ et au volume équivalent Vₐₛ du châssis et aux constantes A, B et D, qui décrivent le type du passe-haut total acoustique du 4ème degré obtenu, le châssis de haut-parleur étant exploité par le filtre passe-haut de 2ème ordre et les équations suivantes étant utilisées pour l'adaptation:${\text{I) V}}_{\text{ab}} {\text{= V}}_{\text{norm}} {\text{V}}_{\text{as}}$${\text{II) C = C}}_{\text{norm}} {\text{/ f}}_{\text{0}} {\text{R}}_{\text{0}}$${\text{III) L = L}}_{\text{norm}} {\text{R}}_{\text{0}} {\text{/ f}}_{\text{0}}$${\text{IV) V}}_{\text{norm}} {\text{= 1 / (F}}^{\text{2}} \text{-1)}$${\text{V) C}}_{\text{norm}} {\text{= Q}}_{\text{ts}} {\text{a}}^{\text{2}} \text{/ 2π}$${\text{VI) L}}_{\text{norm}} {\text{= a}}^{\text{2}} {\text{/ F}}^{\text{2}} {\text{Q}}_{\text{ts}} \text{2π}$${\text{VII) F = (a+1/a) / A Q}}_{\text{ts}}$$\text{VIII) a =} \sqrt{\text{0.5 (} \text{y} \text{±} \sqrt{{\text{y}}^{\text{2}} \text{-4}} \text{)}}$$\text{IX) y = 0.5 (B - 2 +} \sqrt{{\left(\text{B+2}\right)}^{2} {\text{-4 A}}^{\text{2}} {\text{Q}}_{\text{ts}} {\text{/Q}}_{\text{ms}}} \text{)}$${\text{X) a / Q}}_{\text{F}} {\text{+ 1 / a F Q}}_{\text{ts}} \text{= A}$${\text{XI) a}}^{\text{2}} {\text{+ 1 / a}}^{\text{2}} {\text{+ 1 / Q}}_{\text{F}} {\text{Q}}_{\text{ms}} \text{F = B}$${\text{XII) a / F Q}}_{\text{ts}} {\text{+ 1 / a Q}}_{\text{F}} \text{= D}$${\text{XIII) Q}}_{\text{F}} {\text{= R}}_{\text{0}} \sqrt{\text{C/L}}$ avec
L, C: bobine, condensateur du filtre passe-haut de 2ème ordre
Q_{F}: acuité du filtre de 2ème ordre
Vₙₒᵣₘ: volume normé du boîtier
Lₙₒᵣₘ: inductivité normée de la bobine L
Cₙₒᵣₘ: capacité normée du condensateur C
F,y, a: tailles intermédiaires pour le calcul

2. Procédé selon la revendication 1, *caractérisé en ce que,* pour obtenir une fréquence limite plus élevée dans l'équation VIII), on utilise la solution avec le signe moins.

3. Haut-parleur, disponible par le procédé selon une des revendications 1 ou 2.

4. Haut-parleur selon revendication 3, *caractérisé en ce que* les résistances en série existantes sont prises en compte dans le calcul.

5. Haut-parleur selon une des revendications 3 ou 4, *caractérisé en ce qu'un* circuit RC est commuté en parallèle au haut-parleur pour la compensation de l'inductivité de la bobine mobile.

6. Haut-parleur selon une des revendications 3 à 5, *caractérisé en* ce *que* des filtres passe bas passifs sont ajoutés au filtre passe-haut.

7. Haut-parleur selon une des revendications 3 à 6, *caractérisé en* ce *qu*'il s'agit d'un subwoofer.

8. Haut-parleur selon une des revendications 3 à 7, *caractérisé* en ce *qu*'il s'agit d'un woofer/woofer pour fréquences moyennes dans un système avec ou sans subwoofer intégré ou exteme.

9. Haut-parleur selon une des revendications 3 à 7, *caractérisé en* ce *qu*'il s'agit d'un haut-parleur pour fréquences moyennes ou d'un tweeter.

10. Haut-parleur selon une des revendications 3 à 9, *caractérisé en* ce *qu*'il existe plusieurs châssis dans la bande fréquence considérée acoustiquement en parallèle, en série ou combinés.

11. Haut-parleur selon une des revendications 3 à 10, *caractérisé en* ce *que* le volume du boîtier fermé soit en liaison avec l'environnement par une résistance de circulation de courant.

12. Haut-parleur selon une des revendications 3 à 11, *caractérisé en* ce *qu*'il est combiné avec le boîtier de passe-bande.

13. Procédé selon la revendication 1 ou 2, *caractérisé en* ce *que* l'on choisit les constantes A = D.
